# FASCICULE DE BREVET EUROPEEN

(11) **EP 0 475 817 B1**
(45) Date de publication et mention de la délivrance du brevet: **27.10.1993**
(21) Numéro de dépôt: 91402354.4
(22) Date de dépôt: 03.09.1991
(51) Int. Cl.: F24H 1/52

(54) **Perfectionnements aux corps de chauffe pour chaudières mixtes**
Heizkörper für kombinierten Kessel
Heat exchanger for combination boilers

(30) Priorité: 05.09.1990 FR 9011032
(43) Date de publication de la demande: 18.03.1992
(73) Titulaire: CHAFFOTEAUX ET MAURY, 78403 Chatou Cédex (FR)
(72) Inventeur: Le Mer, Joseph, F-29223 St. Thegonnec (FR)
(74) Mandataire: Behaghel, Pierre

(56) Documents cités:
- DE-C- 726 350
- FR-A- 1 332 607
- FR-A- 2 404 179

## Description

L'invention est relative aux corps de chauffe équipant les chaudières mixtes à eau chaude, c'est-à-dire destinées à chauffer de l'eau dans deux conduits faisant partie respectivement d'un circuit fermé de chauffage central et d'un circuit de puisage d'eau chaude à des fins de cuisine, toilette... l'eau ainsi puisée étant appelée "eau sanitaire" dans ce qui suit.

Elle vise plus particulièrement, parmi ces corps de chauffe, ceux pour lesquels les deux conduits d'eau chaude comprennent respectivement des tronçons rectilignes juxtaposés deux à deux, les tronçons doubles obtenus étant montés parallèlement les uns aux autres avec interposition de plaques métalliques transversales formant à la fois entretoises et ailettes d'échange thermique, les tronçons rectilignes consécutifs de chaque conduit étant raccordés deux à deux aux extrémités de ces tronçons à l'aide de raccords appropriés.

Dans les modes de réalisation connus de ces corps de chauffe, les raccords en question sont en général des coudes tubulaires recourbés en U : voir par exemple le brevet FR-A-1 332 607 ou FR-A-2 404 179.

La fabrication de ces coudes et leur assemblage étanche aux tronçons rectilignes à raccorder mutuellement sont délicats et coûteux, surtout lorsque le profil desdits tronçons diffère du cercle.

L'invention a pour but, surtout, d'améliorer ces raccordements mutuels au point de vue notamment de la simplicité de la fabrication, de l'étanchéité et de la longévité.

A cet effet, les corps de chauffe du genre en question selon l'invention sont essentiellement caractérisés en ce que les embouchures des deux tronçons rectilignes composant chaque tronçon double sont décalées longitudinalement l'une par rapport à l'autre en définissant ainsi une extrémité longue et une extrémité courte et en ce qu'il est prévu à chaque extrémité du faisceau composé par les tronçons doubles parallèles un boîtier transversal de raccordement dont l'intérieur est divisé en deux étages affectés respectivement aux deux conduits par raccordement étanche exclusif à ces deux étages respectivement des extrémités longues et des extrémités courtes définies ci-dessus, chaque étage étant lui-même subdivisé en compartiments affectés chacun au raccordement individuel d'un tronçon rectiligne au tronçon rectiligne contigu faisant partie du même conduit.

Dans des modes de réalisation préférés, on a recours en outre à l'une et/ou à l'autre des dispositions suivantes :
- la portion courante de chaque tronçon double se présente sous le forme d'un cylindre dont la directrice est une courbe fermée continue C symétrique par rapport à un plan vertical longitudinal, chaque tronçon double est aménagé de façon à présenter un contour transversal s'étendant selon la courbe C, non seulement au niveau du bout de chacune de ses extrémités courtes, mais également au niveau du bout de chacune de ses extrémités longues, et le boîtier est évidé dans sa paroi disposée du côté des tronçons et dans sa cloison intermédiaire séparant les deux étages, par des lumières dont le bord s'étend selon la courbe C, lumières propres à recevoir jointivement, respectivement, les bouts d'extrémités courtes et les bouts d'extrémités longues,
- le boîtier est constitué par deux demi-coquilles métalliques dont les bords évasés vers l'extérieur sont rapportés l'un contre l'autre avec interposition d'une plaque perforée constituant la cloison intermédiaire,
- des doubles bossages formés dans la paroi latérale du boîtier définissent à l'intérieur de ce boîtier des gorges servant de logements jointifs à des bords de cloisons planes délimitant les différents compartiments de ce boîtier.

L'invention comprend, mises à part ces dispositions principales, certaines autres dispositions qui s'utilisent de préférence en même temps et dont il sera plus explicitement question ci-après.

Dans ce qui suit, l'on va décrire un mode de réalisation préféré de l'invention en se référant aux dessins ci-annexés d'une manière bien entendu non limitative.

La figure 1, de ces dessins, montre schématiquement aux fins d'explication, une portion d'un corps de chauffe pour chaudière mixte établi selon l'invention.

La figure 2 montre en coupe selon II-II figure 3 une portion d'un tel corps de chauffe établi selon l'invention.

Les figures 3 et 4 sont des coupes de la figure 2 selon III-III et selon IV-IV

Enfin, la figure 5 est une coupe partielle de la figure 3 selon V-V.

D'une façon connue en soi, le corps de chauffe ici considéré est destiné à équiper une chaudière mixte, c'est-à-dire propre à chauffer de l'eau circulant dans deux circuits distincts, savoir un premier circuit fermé de chauffage central comprenant en particulier des radiateurs et une pompe de circulation et un circuit de puisage d'eau sanitaire.

Chacun de ces circuits comprend, dans le corps de chauffe, un conduit destiné à recevoir les calories provenant de la combustion d'un combustible approprié, généralement gazeux.

Celui, de ces conduits, qui est affecté au chauffage central, comprend une pluralité de tronçons rectilignes élémentaires 1, et l'autre, affecté au chauffage d'eau sanitaire, comprend une pluralité de tronçons rectilignes 2.

D'une façon encore connue en soi, les tronçons 1 et 2 sont réunis par paires, chaque paire formant un tronçon double T.

Ces tronçons doubles T sont disposés parallèlement les uns et autres avec interposition de plaques transversales 3 formant à la fois entretoises et ailettes d'échange thermique, l'ensemble de ces tronçons et de ces ailettes formant une sorte de quadrillage généralement disposé horizontalement au-dessus des flammes engendrées par le brûleur de la chaudière, de façon à être traversé par les gaz chauds correspondants et à recueillir les calories qu'ils portent.

L'invention concerne plus particulièrement les raccordements mutuels des extrémités des tronçons T.

Ces raccordements sont obtenus ici en mettant en oeuvre les dispositions suivantes :
- on décale longitudinalement l'une par rapport à l'autre les embouchures des deux tronçons 1 et 2 composant un même tronçon double T, ce qui définit à chaque extrémité de tronçon double une extrémité longue A et une extrémité courte B,
- et l'on prévoit à chaque extrémité du faisceau tubulaire composé par les tronçons doubles T parallèles un boîtier transversal de raccordement 4.

L'intérieur de ce boîtier 4 est divisé par une cloison intermédiaire transversale 5 en deux étages 4₁ et 4₂ juxtaposés selon la direction longitudinale des tronçons doubles T.

Ces deux étages 4₁ et 4₂ sont affectés respectivement au raccordement des tronçons 1 composant le conduit de chauffage et à celui des tronçons 2 composant le conduit de puisage.

A cet effet, les extrémités longues A et courtes B définies ci-dessus sont raccordées respectivement à ces deux étages 4₁ et 4₂.

Plus précisément :
- chaque ensemble composé par une extrémité longue A et une extrémité courte B juxtaposées l'une contre l'autre traverse jointivement une lumière 6 complémentaire évidée dans la paroi transversale 7, du boîtier 4, disposée du côté des tronçons T et est relié de façon étanche au bord de cette lumière, notamment par soudage,
- chaque extrémité longue A traverse en outre de part en part l'étage 4₂ puis, jointivement, une lumière 8 complémentaire évidée dans la cloison 5 et est reliée de façon étanche au bord de cette lumière 8, notamment par soudage.

En outre, chaque étage 4₁, 4₂ est subdivisé en compartiments 4₁₁, 4₁₂..., 4₂₁, 4₂₂... qui sont affectés chacun au raccordement individuel d'un tronçon rectiligne 1 ou 2 au tronçon rectiligne contigu 1 ou 2 faisant partie du même conduit.

Cette subdivision en compartiments est réalisée à l'aide de cloisons planes 9,10 qui s'étendent parallèlement à la direction longitudinale des tronçons doubles T.

Comme bien visible sur la figure 1, dans chacun des compartiments courants débouchent deux tronçons rectilignes élémentaires 1 ou 2, savoir un tronçon d'arrivée d'eau et un tronçon de départ d'eau.

Les cloisons 9 et 10 qui garnissent respectivement les deux étages 4₁ et 4₂ sont de préférence alternées transversalement, comme illustré, mais une telle alternance n'est pas indispensable.

Après établissement des raccords respectifs entre les différents tronçons 1 et 2 de la manière explicitée ci-dessus, la circulation de l'eau dans ces différents tronçons peut être effectuée selon les flèches F1 et F2 pour chacun des deux conduits d'une extrémité à l'autre du corps de chauffe, les flèches F1 correspondant ici à l'eau de chauffage et les flèches F2, à l'eau sanitaire.

Dans l'exemple illustré, les circulations se font à contre-courant, mais elles pourraient également être prévues avec des courants de même sens.

On voit également sur la figure 1 que le compartiment 4₁₁ correspondant à une extrémité du boîtier 4 dessert exclusivement un tronçon rectiligne 1 : il est affecté à l'arrivée de l'eau de chauffage dans le corps de chauffe, laquelle est introduite dans ce compartiment 4₁₁ à travers un embout 11.

Dans le mode de réalisation qui a été illustré sur les figures 2 à 5, la portion courante de chaque tronçon double T se présente sous la forme d'un cylindre dont la directrice est une courbe fermée continue C (figures 4 et 5) ne présentant pas d'angle rentrant et symétrique par rapport à un plan vertical longitudinal.

Cette courbe C présente avantageusement la forme générale d'une ellipse aplatie.

Dans ce cas, le profil de chacun des deux tronçons rectilignes 1 et 2 correspond à une moitié, du profil global, se trouvant d'un côté du grand axe de ladite courbe.

Comme visible sur la figure 4, un tel profil, en forme de D, présente des points anguleux et il est difficile d'obtenir une liaison étanche entre le pourtour d'une pièce ainsi profilée et une ouverture complémentaire évidée dans une tôle.

C'est pourquoi, selon une disposition avantageuse de l'invention, on réalise chaque assemblage étanche entre une lumière (6,8) évidée dans une paroi ou cloison (7,5) du boîtier 4 et une extrémité (A,B) de tronçon introduite dans cette lumière selon une courbe continue sans point anguleux présentant exactement la forme et les dimensions de la courbe C ci-dessus.

Ce résultat est obtenu automatiquement au niveau des lumières 6, puisque les tronçons doubles T sont encore complets à ce niveau.

Pour obtenir le même résultat au niveau des lumières 8 traversant la cloison intermédiaire 5, on déforme les extrémités longues A de façon à rétablir le profil désiré au droit de son embouchure, ainsi que visible sur les figures 1 à 4.

A cet effet, de préférence, on procède comme suit.

Les tronçons doubles T sont établis de la manière explicitée dans la demande de brevet FR-A-2 645 633 publiée le 12.10.90 de la demanderesse en ce sens que chaque tronçon double comprend dans sa zone médiane une lame métallique 12 parsemée de bossages 13 dont les sommets viennent en contact avec les parois extérieures en regard 14 (figure 5).

On plie alors vers l'extérieur chaque portion 12₁, de la lame métallique centrale 12, qui déborde longitudinalement au-delà de l'extrémité courte B et on déforme le bord de ce pan incliné plié de façon à lui donner le profil de la moitié du contour global du tronçon T.

Dans ces conditions, chacune des ouvertures 6 et 8 évidées dans les cloisons 7 et 5 et destinées à recevoir jointivement une extrémité longue A ou courte B de tronçon tubulaire, présente un contour elliptique ou analogue qui est relativement facile à former et le long duquel on peut obtenir par soudage ou analogue une liaison très étanche.

On voit encore :
- sur les figures 2, 3 et 4, des bossages 15 formés par paires dans les parois latérales du boîtier 4 et définissant entre eux des gorges propres à recevoir jointivement des bords de cloisons 9 ou 10,
- sur les mêmes figures 2, 3 et 4, la constitution du boîtier 4 en deux demi-coquilles 16 et 17 présentant des bords évasés 18 rapportés les uns contre les autres avec interposition de la cloison intermédiaire 5,
- sur les figures 2, 3 et 5, un mode de réalisation des polaques d'entretoisement 3, qui sont avantageusement constituées par des feuilles minces en acier inoxydable dont la surface est parsemée de portions crevées ou semi-découpées 19 formant des canaux à parois discontinues qui présentent une bonne surface d'échange thermique sans pour autant opposer une forte perte de charge aux gaz chauds dont les calories doivent être transmises à l'eau à chauffer.

En général, et comme dit plus haut, l'ensemble du corps de chauffe s'étend horizontalement et il en est de même de chacun des deux boîtiers latéraux 4.

En d'autres termes, la plus grande dimension de chaque boîtier, parallèle aux cloisons intermédiaires 5, s'étend de l'avant à l'arrière de la chaudière.

On tire avantageusement parti de cette orientation pour faire déboucher horizontalement vers l'arrière du corps de chauffe la totalité des quatre raccords desservant celui-ci en eau.

C'est ainsi que le compartiment 4₁₁ dans lequel est admise l'eau de chauffage est relié à un tel raccord arrière 11 par un tube 20 (figures 2 et 3) traversant horizontalement toutes les cloisons 9 et que le compartiment 4₂ₙ (non représenté, n désignant le nombre de compartiments du boîtier 4 considéré affectés à l'eau de puisage) est également desservi par un tel raccord arrière 21.

Cette mesure permet de brancher très facilement le corps de chauffe, à la façon d'un tiroir, sur des canalisations en attente, par simple déplacement horizontal de ce corps vers l'arrière, de façon à faire coopérer les embouts 11 et 20 avec des embouts complémentaires prévus aux extrémités desdites canalisations et équipés de joints d'étanchéité appropriés.

En suite de quoi, et quel que soit le mode de réalisation adopté, on dispose finalement de corps de chauffe pour chaudières mixtes dont la constitution résulte suffisamment de ce qui précède.

Ces corps de chauffe présentent de nombreux avantages par rapport à ceux antérieurement connus, notamment en ce qui concerne la simplicité de la fabrication, l'étanchéité et la robustesse.

## Revendications

1. Corps de chauffe pour chaudière mixte à eau chaude destinée à chauffer de l'eau dans deux conduits distincts comprenant des tronçons rectilignes (1,2) juxtaposés deux à deux faisant partie respectivement des deux conduits, les tronçons doubles obtenus (T) étant montés parallèlement les uns aux autres avec interposition de plaques métalliques transversales (3), les tronçons rectilignes consécutifs de chaque conduit étant raccordés deux à deux à leurs extrémités à l'aide de raccords appropriés, caractérisé en ce que les embouchures des deux tronçons rectilignes (1,2) composant chaque tronçon double (T) sont décalées longitudinalement l'une par rapport à l'autre en définissant ainsi une extrémité longue (A) et une extrémité courte (B) et en ce qu'il est prévu à chaque extrémité du faisceau composé par les tronçons doubles parallèles (T) un boîtier transversal de raccordement (4) dont l'intérieur est divisé en deux étages (4₁,4₂) affectés respectivement aux deux conduits par raccordement étanche exclusif à ces deux étages respectivement des extrémités longues (A) et des extrémités courtes (B) définies ci-dessus, chaque étage étant lui-même subdivisé en compartiments (4₁₁,4₁₂... ; 4₂₁,4₂₂...) affectés chacun au raccordement individuel d'un tronçon rectiligne au tronçon rectiligne contigu faisant partie du même conduit.

2. Corps de chauffe selon la revendication 1, caractérisé en ce que la portion courante de chaque tronçon double (T) se présente sous la forme d'un cylindre dont la directrice est une courbe fermée continue C symétrique par rapport à un plan vertical longitudinal, en ce que chaque tronçon double (T) est aménagé de façon à présenter un contour transversal s'étendant selon la courbe C, non seulement au niveau du bout de chacune de ses extrémités courtes (B), mais également au niveau du bout de chacune de ses extrémités longues (A), et en ce que le boîtier (4) est évidé dans sa paroi (7) disposée du côté des tronçons et dans sa cloison intermédiaire (5) séparant les deux étages, par des lumières (6,8) dont le bord s'étend selon la courbe C, lumières propres à recevoir jointivement, respectivement, les bouts d'extrémités courtes et les bouts d'extrémités longues.

3. Corps de chauffe selon l'une quelconque des revendications 1 et 2, caractérisé en ce que le boîtier (4) est constitué par deux demi-coquilles métalliques (16,17) dont les bords (18) évasés vers l'extérieur sont rapportés l'un contre l'autre avec interposition d'une plaque perforée constituant la cloison intermédiaire (5).

4. Corps de chauffe selon l'une quelconque des revendications précédentes, caractérisé en ce que des doubles bossages (15) formés dans la paroi latérale du boîtier (4) définissent à l'intérieur de ce boîtier des gorges servant de logements jointifs à des bords de cloisons planes (9,10) délimitant les différents compartiments de ce boîtier.

5. Corps de chauffe selon l'une quelconque des revendications précédentes, caractérisé en ce que ses différents embouts de raccordement (11,20) aux canalisations extérieures de desserte en eau débouchent tous horizontalement, et parallèlement les uns aux autres, vers l'arrière dudit corps.

## Patentansprüche

1. Heizkörper für einen kombinierten Heißwasserkessel zum Aufheizen von Wasser in zwei voneinander getrennten Leitungen mit paarweise verbundenen geradlinigen Abschnitten (1,2), die jeweils einen Teil der zwei Leitungen bilden, wobei die erhaltenen Doppelabschnitte (T) parallel zueinander mit Zwischenanordnung transversaler metallischer Platten angeordnet sind, wobei die aufeinanderfolgenden geradlinigen Abschnitte jeder Leitung paarweise an ihren Enden mit Hilfe geeigneter Verbindungen verbunden sind,
dadurch gekennzeichnet,
daß die Mundstücke der zwei geradlinigen Abschnitte (1,2), welche jeden Doppelabschnitt (T) aufweisen, in Längsrichtung derart zueinander verschoben sind, daß sie ein langes Ende (A) und ein kurzes Ende (B) bilden, und daß an jedem Ende des von den parallelen Doppelabschnitten (T) gebildeten Bündels ein transversales Verbindungsgehäuse (4) vorgesehen ist, dessen Innenraum in zwei Etagen (4₁,4₂) getrennt ist, welche jeweils mit den beiden Leitungen durch dichte, ausschließliche Verbindung mit den beiden Etagen jeweils mit den langen Enden (A) und den kurzen Enden (B) verbunden sind, wobei jede Etage selbst in Abteilungen (4₁₁,4₁₂ ...; 4₂₁,4₂₂ ...) unterteilt ist, welche jeweils mit jeder individuellen Verbindung eines geradlinigen Abschnittes mit dem unmittelbar benachbarten geradlinigen Abschnitt derselben Leitung verbunden sind.

2. Heizkörper nach Anspruch 1,
dadurch gekennzeichnet,
daß der Strömungsbereich jedes Doppelabschnittes (T) eine zylindrische Form aufweist, dessen Leitlinie eine im Verhältnis zur Vertikallängsebene symmetrische geschlossene kontinuierliche C-Kurve ist, daß jeder Doppelabschnitt (T) derart ausgebildet ist, daß er eine transversale, sich gemäß der C-Kurve erstreckende Kontur aufweist, nicht nur im Niveau des Endes jedes seiner kurzen Enden (B), sondern auch im Niveau des Endes jedes seiner langen Enden (A), und daß das Gehäuse (4) in seiner Wand (7), die neben den Abschnitten angeordnet ist, und in seiner Zwischentrennwand (5), die die beiden Etagen trennt, durch Eintrittsschlitze (6,8) durchbrochen ist, deren Rand sich gemäß der C-Kurve erstreckt, wobei die Eintrittsschlitze derart ausgebildet sind, daß sie jeweils verbindend die Enden der kurzen und langen Enden aufnehmen können.

3. Heizkörper nach einem der Ansprüche 1 und 2,
dadurch gekennzeichnet,
daß das Gehäuse (4) von zwei metallischen Halbschalen (16,17) gebildet ist, deren nach außen durchbohrte Ränder (18) miteinander durch Zwischenanordnung einer perforierten Platte verbunden sind, welche die Zwischenwand (5) bildet.

4. Heizkörper nach irgendeinem der vorangehenden Ansprüche,
dadurch gekennzeichnet,
daß Doppelvorsprünge (15), welche in der Seitenwand des Gehäuses (4) gebildet sind, mit dem Inneren dieses Gehäuses Kehlen bilden, welche als Verbindungsaufnahmen für die Ränder von ebenen Wände (9,10) dienen, die die verschiedenen Abteilungen dieses Gehäuses begrenzen.

5. Heizkörper nach irgendeinem der vorangehenden Ansprüche,
dadurch gekennzeichnet,
daß die verschiedenen Mundstücke (11,20) zur Verbindung mit äußeren Wasserleitungen alle horizontal und parallel zueinander gegen das Hinterteil des Körpers einmünden.

## Claims

1. A heat exchanger for a combination hot water boiler for heating water in two separate circuits comprising straight sections (1, 2) juxtaposed in pairs and forming parts of the two circuits respectively, the resulting double sections (T) being mounted parallel to one another with the interposition of transverse metal plates (3), the consecutive straight sections of each circuit being connected two-by-two at their ends by means of suitable connections, characterized in that the openings of the two straight sections (1,2) forming each double section (T) are offset longitudinally relative to one another so as to define a long end (A) and a short end (B) and in that a transverse connecting casing (4) is provided at each end of the bundle formed by the parallel double sections (T) with its interior divided into two stages (4₁, 4₂) assigned to the two circuits respectively by sealed connection to these two stages respectively of the long ends (A) and the short ends (B) defined above, each stage being itself divided into compartments (4₁₁, 4₁₂ ; 4₂₁, 4₂₂...) each assigned to the individual connection of a straight section to the adjacent straight section forming part of the same circuit.

2. A heat exchanger according to claim 1, characterized in that the main part of each double section (T) has the form of a cylinder whose generator is a continuous closed curve C symmetrical with respect to a longitudinal vertical plane, in that each double section (T) is so designed as to have a transverse outline following the curve C, not only in the region of the end part of each of its short ends (B) but also in the region of the end part of each of its long ends (A), and in that the casing (4) is apertured in its wall (7) located adjacent the sections and in its intermediate partition (5) separating the two stages by openings (6, 7) whose edges run in accordance with the curve C and which are adapted to receive in abutment the short end parts and the long end parts respectively.

3. A heat exchanger according to claim 1 or 2, characterized in that the casing (4) is formed by two metal half shells (16, 17) whose flared out edges (18) are located against one another with the interposition of a perforated plate forming the intermediate partition (5).

4. A heat exchanger according to any of the preceding claims, characterized in that double embossments (15) formed in the sidewall of the casing (4) define grooves inside the casing serving for abutting reception of edges of flat partitions (9, 10) separating the different compartments of the casing.

5. A heat exchanger according to any of the preceding claims, characterized in that its various coupling unions (11, 20) for the external water services pipework all open horizontally and parallel to one another, towards the rear of the said exchanger.
